# EUROPÄISCHE PATENTSCHRIFT

(11) **EP 1 037 239 B1**
(45) Veröffentlichungstag und Bekanntmachung des Hinweises auf die Patenterteilung: **23.07.2003**
(21) Anmeldenummer: 00104332.2
(22) Anmeldetag: 02.03.2000
(51) Int. Cl.: H01H 71/10, H01H 73/04

(54) **Mehrpoliger Leistungsschalter**
Multi-pole circuit breaker
Disjoncteur multipolaire

(30) Priorität: 08.03.1999 DE 19910032
(43) Veröffentlichungstag der Anmeldung: 20.09.2000
(73) Patentinhaber: Moeller GmbH, 53115 Bonn (DE)
(72) Erfinder: Böder, Franz, 53506 Ahrbrück (DE); Dedenbach, Guido, 53175 Bonn (DE); Mader, Hans-Jürgen, 56332 Dieblich (DE)

(56) Entgegenhaltungen:
- EP-A- 0 849 748
- DE-A- 4 201 255

## Beschreibung

### Technisches Gebiet

Die Erfindung betrifft einen mehrpoligen Leistungsschalter mit einem Schaltkammergehäuse, in dem eine der Polzahl entsprechende Anzahl von Schaltkammern nebeneinander angeordnet ist, sowie einer für alle Pole gemeinsamen Schaltwelle, wobei jede Schaltkammer eine feststehende und eine als schwenkbare Kontaktbrücke ausgebildete Kontaktanordnung umfasst, welche mit der feststehenden Kontaktanordnung zusammenwirkt.

### Stand der Technik

Ein derartiger Leistungsschalter ist beispielsweise aus der EP 0542 636 B1 bekannt. Dabei ist jede der Kontaktbrücken in einem separaten aus Kunststoff bestehenden Wellensegment der Schaltwelle angeordnet. Zur Verbindung der Wellensegmente sind zwei sich in axialer Richtung erstreckende, parallel zueinander angeordnete Schaltstangen vorgesehen. Nachteilig ist bei diesem bekannten Leistungsschalter unter anderem, dass die Montage der aus den Wellensegmenten und den Schaltstangen bestehenden Schaltwelle relativ zeitaufwendig ist. Außerdem ist eine aufwendige Lagerung der Schaltwelle in dem Schaltschloss des Leistungsschalters erforderlich, und bei der Verwendung durchgehender Metallstangen ergeben sich häufig Probleme hinsichtlich der elektrischen Isolierung benachbarter Schaltkammern. Schließlich ist die Torsionssteifigkeit einer derartigen Schaltwelle gering und genügt in der Regel nicht den an sie gestellten Anforderungen.

Aus der EP 0 634 051 B1 ist ein mehrpoliger Leistungsschalter mit einer für alle Pole gemeinsamen Schaltwelle bekannt, bei der die Kontaktbrücken der einzelnen Schaltkammern ebenfalls an Wellensegmenten angeordnet sind. Zur Herstellung der Schaltwelle weist das mittlere Wellensegment an seinen beiden Enden jeweils einen zentrischen Zapfen auf, der in entsprechende Ausnehmungen der benachbarten Wellensegmente gesteckt wird. Außerdem sind an den Enden der Wellensegmente mit Ausnehmungen versehene Hebel zur Aufnahme zusätzlicher Kupplungsbolzen vorgesehen. Nachteilig bei diesem bekannten Leistungsschalter ist unter anderem die zusätzliche Verbindung über Kupplungsbolzen sowie die ebenfalls relativ aufwendige Lagerung, um eine exakte Positionierung der Schaltwelle zu gewährleisten.

Aus der DE 42 01 255 A1 ist ein mehrpoliger Leistungsschalter mit einer für alle Pole gemeinsamen Schaltwelle bekannt, bei der die den Schaltkammern zugeordneten Kontaktbrücken in benachbarten Wellensegmenten angeordnet sind. Zur Bildung der Schaltwelle werden die Wellensegmente über Kupplungselemente aus Kunststoff miteinander verbunden. Die Kupplungselemente bestehen jeweils im wesentlichen aus einer zentralen Zwischenwand zur elektrischen Isolierung benachbarter schwenkbarer Kontaktbrücken sowie aus beidseitig an der Zwischenwand angeordneten zylinderförmigen Teilen mit jeweils zwei Halterungsstiften, welche in entsprechende Ausnehmungen der Wellensegmente eingreifen. Nachteilig ist bei diesem Leistungsschalter unter anderem ebenfalls die relativ aufwendige Lagerung der Schaltwelle, die im wesentlichen im Bereich der Wellensegmente erfolgt.

Ein gattungsgemäßer Leistungsschalter nach EP 0 849 748 A2 das als nächstliegender Stand der Technik angesehen wird, offenbart einen mehrpoligen Leistungsschalter mit einem Schaltkammergehäuse, in dem eine der Polzahl entsprechende Anzahl von Schaltkammern nebeneinander angeordnet ist, sowie einer für alle Pole gemeinsamen Schaltwelle, wobei jede Schaltkammer eine feststehende und eine als schwenkbare Kontaktbrücke ausgebildete Kontaktanordnung umfasst, welche mit der feststehenden Kontaktanordnung zusammenwirkt. Jeder Kontaktbrücke ist ein aus Isoliermaterial bestehendes Wellensegment zugeordnet. Die benachbarten Wellensegmente sind jeweils über getrennte Kupplungselemente miteinander verbunden. Die Wellensegmente weisen jeweils auf ihrer dem entsprechenden Kupplungselement zugewandten Seite Ausnehmungen zur Aufnahme von axial von den Kupplungselementen ausgehenden Verbindungsbolzen auf. Der Übergangsbereich des Schaltkammergehäuses zwischen benachbarten Schaltkammern ist mindestens teilweise als Lager für die Lagerwelle des die entsprechenden Wellensegmente verbindenden Kupplungselementes ausgebildet. Dieser Leistungsschalter weist ebenso wie der davor beschriebene infolge des großen Reibradius eine hohe Reibung zwischen den Lagern und der Lagerwelle auf, die zur Verminderung des schädlichen Abriebes aufwendige Maßnahmen, beispielsweise hinsichtlich der Materialauswahl, erfordern.

### Darstellung der Erfindung

Der Erfindung liegt die Aufgabe zugrunde, einen mehrpoligen Leistungsschalter der eingangs erwähnten Art anzugeben, dessen Schaltwelle auf einfache Weise vormontierbar ist, eine ausreichende Torsionssteifigkeit besitzt und in dem Schaltkammergehäuse zur exakten Positionierung keine aufwendigen Lager erfordert.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, dass die aus Kunststoff bestehenden und die schwenkbaren Kontaktbrücken enthaltenden Wellensegmente über Kupplungselemente miteinander verbunden sind, über die sich die Schaltwelle an dem Schaltkammergehäuse abstützt. Hierzu umfasst erfindungsgemäß das jeweilige Kupplungselement zwei laschenförmig ausgebildete Teile, welche über eine Lagerwelle miteinander verbunden sind und die auf ihrer der Lagerwelle abgewandten Seite jeweils mindestens zwei Verbindungsbolzen tragen, welche zur Verbindung mit den benachbarten Wellensegmenten in entsprechende Ausnehmungen dieser Segmente eingreifen. Um eine gute Torsionssteifigkeit der Schaltwelle sicherzustellen, hat es sich als vorteilhaft erwiesen, wenn der Abstand zwischen benachbarten Verbindungsbolzen des jeweiligen Kupplungselementes größer als der Durchmesser der Lagerwelle ist.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
- Figur 1:: die perspektivische Ansicht eines erfindungsgemäßen dreipoligen Leistungsschalters mit abgenommenem Oberteil des Schaltkammergehäuses;
- Figur 2:: die perspektivische Ansicht der aus drei Wellensegmenten und drei Kupplungselementen bestehenden Schaltwelle des in Fig.1 dargestellten Leistungsschalters vor ihrem Zusammenbau und
- Figur 3:: die in Fig.2 dargestellte Schaltwelle nach ihrer Montage.

### Bester Weg zur Ausführung der Erfindung

In Fig.1 ist mit 1 ein dreipoliger Leistungsschalter bezeichnet, welcher ein Schaltkammergehäuse 2 aus Kunststoff mit drei nebeneinander angeordneten und im wesentlichen gleich aufgebauten Schaltkammern 3-5 umfasst. Jede der Schaltkammern 3-5 enthält eine feststehende Kontaktanordnung und eine als schwenkbare Kontaktbrücke 6-8 ausgebildete Kontaktanordnung, welche mit der feststehenden Kontaktanordnung in an sich bekannter Weise zusammenwirkt (zum Aufbau und zur Wirkungsweise derartiger Leistungsschalter vgl. auch die eingangs erwähnte EP 0542 636 B1). Die Kontaktbrücken 6-8 sind über eine gemeinsame Schaltwelle 9 miteinander verbunden. Hierzu ist jede der Kontaktbrücken 6-8 in einem aus Kunststoff bestehenden Wellensegment 10-12 um eine entsprechende Achse 13 (Fig.2) schwenkbar gelagert.

Die Fig.2 und 3 geben die Schaltwelle 9 vor und nach ihrer Montage wieder. Dabei werden die Wellensegmente 10-12 (aus Übersichtlichkeitsgründen sind die Kontaktbrücken 6-8 weggelassen) mittels identisch aufgebauter metallischer Kupplungselemente 14, 15 verbunden. Diese umfassen jeweils zwei laschenförmig ausgebildete Teile 16, 17, welche über eine Lagerwelle 18 miteinander verbunden sind und die auf ihrer der Lagerwelle 18 abgewandten Seite jeweils mindestens zwei sich in axialer Richtung erstreckende Verbindungsbolzen 19, 20 bzw. 21, 22 tragen. Dabei ist der Abstand 23 zwischen den benachbarten Verbindungsbolzen 19, 20 bzw. 21, 22 des jeweiligen Kupplungselementes 14, 15 größer als der Durchmesser 24 der Lagerwelle 18. Die Wellensegmente 10-12 weisen jeweils auf ihrer dem entsprechenden Kupplungselement 14, 15 zugewandten Seite zur Aufnahme der Verbindungsbolzen 19-22 Ausnehmungen 25, 26 auf.

Die Kupplungselemente 14,15 umfassen im Bereich zwischen den beiden laschenförmigen Teilen 16, 17 mindestens einen sich in axialer Richtung erstreckenden Zapfen 27, welcher mit einem der beiden laschenförmigen Teile 16 bzw. 17 fest verbunden ist und von dem jeweils anderen laschenförmigen Teil 17 bzw. 16 einen vorgegebenen Abstand aufweist, so dass sich auf dieser Seite eine spaltförmige Öffnung 28 ergibt. Der Zapfen 27 dient zur Verbindung der Schaltwelle 9 mit dem nicht dargestellten Schaltschloss des Leistungsschalters 1, wobei ein üblicherweise hebelförmiges Verbindungsteil (Kniehebel) des Schaltschlosses in die spaltförmige Öffnung 28 eingeschoben und durch seitliches Verschieben der Zapfen 27 in eine entsprechende Ausnehmung des Kniehebels eingeführt wird. Der Übergangsbereich zwischen benachbarten Schaltkammem 3-5 ist teilweise als Lager 29 (Fig.1) für die Lagerwelle 18 des die entsprechenden Wellensegmente 10-12 verbindenden Kupplungselementes 14, 15 ausgebildet (Fig.2, 3).

Wie aus den Fig.2 und 3 ersichtlich, wird bei der Montage der Schaltwelle 9 auf die Verbindungsbolzen 19-22 des jeweiligen Kupplungselementes 14, 15 jeweils eine elastische Dichtscheibe 30 angeordnet, deren äußerer Rand 31 die Wellensegmente 10-12 überragt und in eine nutenförmige Ausnehmung 32 des Schaltkammergehäuses 2 eingreift (Fig.1). Durch diese Maßnahme wird verhindert, dass die in den Schaltkammern 3-5 bei Ausbildung von Lichtbögen erzeugten ionisierten Gase entlang der Schaltwelle 9 in die jeweils benachbarten Schaltkammem 3-5 gelangen können. Denn die Gase besitzen in der Regel unterschiedliche Drücke, so dass die elastischen Dichtscheiben 30 im Bereich ihrer äußeren Ränder 31 jeweils gegen eine der beiden Seitenwände des Schaltkammergehäuses 2 im Bereich der nutenförmigen Ausnehmung 32 gedrückt werden.

Die Erfindung ist selbstverständlich nicht auf das vorstehend beschriebene Ausführungsbeispiel beschränkt. So kann der erfindungsgemäße Leistungsschalter beispielsweise auch vier Schaltkammern umfassen. Die Schaltwelle setzt sich in diesem Fall aus vier Wellensegmenten zusammen, die über drei der vorstehend beschriebenen Kupplungselemente miteinander verbunden werden. Ferner können die Kupplungselemente statt aus Metall auch aus einem elektrisch isolierenden Material bestehen (z.B. Kunststoff), sofern sich eine ausreichende Torsionssteifigkeit der Schaltwelle ergibt. Der Zapfen 27 zur Verbindung der Schaltwelle mit dem Schaltschloss kann auch als durchgehender Zapfen ausgebildet sein und die beiden laschenförmigen Teile 16 und 17 ohne Bildung einer spaltförmigen Öffnung 28 miteinander verbinden. In diesem Fall ist der Kniehebel des Schaltschlosses bereits vormontiert an dem Zapfen angeordnet.

## Patentansprüche

1. Mehrpoliger Leistungsschalter mit einem Schaltkammergehäuse (2), in dem eine der Polzahl entsprechende Anzahl von Schaltkammern (3-5) nebeneinander angeordnet ist, sowie einer für alle Pole gemeinsamen Schaltwelle (9), wobei jede Schaltkammer (3-5) eine feststehende und eine als schwenkbare Kontaktbrücke (6-8) ausgebildete Kontaktanordnung umfasst, welche mit der feststehenden Kontaktanordnung zusammenwirkt;
- mit aus einem Isoliermaterial bestehenden Wellensegmenten (10-12), in denen jeweils eine der Kontaktbrücken (6-8) angeordnet ist;
- mit getrennten, jeweils benachbarte Wellensegmente (10-12) miteinander verbindenden Kupplungselementen (14,15),
- wobei die Wellensegmente (10-12) jeweils auf ihrer dem entsprechenden Kupplungselement (14,15) zugewandten Seite Ausnehmungen (25,26) zur Aufnahme von Verbindungsbolzen (19-22) aufweisen, die sich in axialer Richtung von den Kupplungselementen (14, 15) erstrecken, und
- der Übergangsbereich des Schaltkammergehäuses (2) zwischen benachbarten Schaltkammern (3-5) mindestens teilweise als Lager (29) für eine Lagerwelle (18) des die entsprechenden Wellensegmente (10-12) verbindenden Kupplungselementes (14,15) ausgebildet ist,
**dadurch gekennzeichnet,**
- **dass** die Kupplungselemente (14,15) jeweils zwei laschenförmig ausgebildete Teile (16,17) umfassen, welche über die Lagerwelle (18) miteinander verbunden sind und auf ihrer der Lagerwelle (18) abgewandten Seite die jeweils mindestens zwei Verbindungsbolzen (19-22) tragen, und
- **dass** der Abstand (23) zwischen benachbarten Verbindungsbolzen (19,20;21,22) des jeweiligen Kupplungselementes (14,15) größer als der Durchmesser (24) der Lagerwelle (18) ist.

2. Mehrpoliger Leistungsschalter nach Anspruch 1, **dadurch gekennzeichnet, dass** das jeweilige Kupplungselement (14,15) im Bereich zwischen den beiden laschenförmigen Teilen (16,17) mindestens einen sich in axialer Richtung erstreckenden Zapfen (27) umfasst, welcher mit mindestens einem der beiden laschenförmigen Teile (16,17) fest verbunden und von dem jeweils anderen laschenförmigen Teil (17,16) einen vorgegebenen Abstand aufweist.

3. Mehrpoliger Leistungsschalter nach Anspruch 1 oder 2, **dadurch gekennzeichnet, dass** auf den Verbindungsbolzen (19-22) des jeweiligen Kupplungselementes (14,15) mindestens eine elastische Dichtscheibe (30) angeordnet ist, deren äußerer Rand (31) in eine nutenförmige Ausnehmung (32) des Schaltkammergehäuses (2) eingreift.

## Claims

1. Multipole circuit breaker having a switching chamber enclosure (2), in which a number, which corresponds to the number of poles, of switching chambers (3-5) are arranged alongside one another, and having a switching shaft (9) which is common to all the poles, each switching chamber (3-5) comprising a fixed contact arrangement and a contact arrangement in the form of a contact link (6-8) which can pivot and interacts with the fixed contact arrangement;
- having shaft segments (10-12) consisting of an insulating material and in each of which one of the contact links (6-8) is arranged,
- having separate coupling elements (14, 15) which connect respectively adjacent shaft segments (10-12) to one another,
- in which the shaft segments (10-12) each have, on their side facing the corresponding coupling element (14, 15), recesses (25, 26) for accommodating connection bolts (19-22) which extend in the axial direction from the coupling elements (14, 15), and
- the transition region of the switching chamber. enclosure (2) between adjacent switching chambers (3-5) is at least partially formed as a bearing (29) for a bearing shaft (18) of the coupling element (14, 15) which connects the corresponding shaft segments (10-12),
**characterized**
- **in that** the coupling elements (14, 15) each have two parts (16, 17) which are in the form of lugs and are connected to one another via the bearing shaft (18) and which have, on their side facing away from the bearing shaft (18), the in each case at least two connection bolts (19-22), and
- **in that** the distance (23) between adjacent connection bolts (19, 20; 21, 22) of the respective coupling element (14, 15) is greater than the diameter (24) of the bearing shaft (18).

2. Multipole circuit breaker according to Claim 1, **characterized in that** the respective coupling element (14, 15) comprises, in the region between the two parts (16, 17) in the form of lugs, at least one journal (27), extending in the axial direction, which is firmly connected to at least one of the two parts (16, 17) in the form of lugs and is at a predetermined distance from the respective other part (17, 16) in the form of a lug.

3. Multipole circuit breaker according to Claim 1 or 2, **characterized in that** at least one elastic sealing disc (30) is arranged on the connection bolt (19-22) of the respective coupling element (14, 15), and its outer edge (31) engages in a recess (32) in the form of a groove in the switching chamber enclosure (2).

## Revendications

1. Disjoncteur multipolaire comportant un boîtier à chambres de commutation (2) dans lequel sont disposées les unes à côté des autres plusieurs chambres dé commutation (3-5) dont le nombre correspond au nombre de pôles ainsi qu'un arbre de commutation (9) commun à tous les pôles, chaque chambre de commutation (3-5) comprenant un arrangement de contacts réalisé sous la forme de cavaliers de contact pivotants (6-8) qui agit conjointement avec un arrangement de contacts fixe ;
- comprenant des segments d'arbre (10-12) composés d'un matériau isolant dans lesquels est à chaque fois disposé l'un des cavaliers de contact (6-8) ;
- comprenant des éléments de couplage séparés (14, 15) qui relient à chaque fois entre eux des segments d'arbre (10-12) voisins,
- les segments d'arbre (10-12) présentant chacun sur leur côté qui fait face à l'élément de couplage (14, 15) correspondant des creux (25, 26) pour loger des axes de liaison (19-22) qui s'étendent dans le sens axial des éléments de couplage (14, 15), et
- la zone de transition du boîtier à chambres de commutation (2) entre des chambres de commutation (3-5) voisines étant au moins partiellement réalisée sous la forme d'un support (29) pour un arbre support (18) de l'élément de couplage (14, 15) reliant les segments d'arbre (10-12) correspondants,
**caractérisé en ce que**
- les éléments de couplage (14, 15) comprennent à chaque fois deux parties en forme d'éclisses (16, 17) qui sont reliées entre elles par l'arbre support (18), et qui comportent sur leur côté opposé à l'arbre support (18) à chaque fois les au moins deux axes de liaison (19-22), et
- l'écart (23) entre des axes de liaison voisins (19, 20; 21, 22) de l'élément de couplage (14 15) correspondant est supérieur au diamètre (24) de l'arbre support (18).

2. Disjoncteur multipolaire selon la revendication 1, **caractérisé en ce que** l'élément de couplage (14, 15) correspondant comprend dans la zone entre les deux pièces en forme d'éclisses (16, 17) au moins un tenon (27) qui s'étend dans le sens axial, lequel est fixé à demeure à au moins l'une des deux pièces en forme d'éclisses (16, 17) et présente à chaque fois un' écart prédéfini par rapport à l'autre pièce en forme d'éclisse (17,16).

3. Disjoncteur multipolaire selon la revendication 1 ou 2, **caractérisé en ce que** sur les axes de liaison (19-22) de l'élément de couplage (14, 15) correspondant est disposée au moins une plaque d'étanchéité élastique (30) dont le bord extérieur (31) pénètre dans un creux en forme de rainure (32) du boîtier à chambres de commutation (2).
